# FASCICULE DE BREVET EUROPEEN

(11) **EP 4 273 633 B1**
(45) Date de publication et mention de la délivrance du brevet: **15.04.2026**
(21) Numéro de dépôt: 22171157.5
(22) Date de dépôt: 02.05.2022
(51) Int. Cl.: G04B 17/04, G04B 17/20

(54) **OSCILLATEUR MÉCANIQUE AVEC CORRECTION D'ISOCHRONISME**
MECHANISCHER OSZILLATOR MIT ISOCHRONISMUSKORREKTUR
MECHANICAL OSCILLATOR WITH ISOCHRONISM CORRECTION

(43) Date de publication de la demande: 08.11.2023
(73) Titulaire: CSEM Centre Suisse d'Electronique et de Microtechnique SA - Recherche et Développement, 2002 Neuchâtel (CH)
(72) Inventeur: MUSY, Grégory, 1052 Le-Mont-sur-Lausanne (CH); Rouvinet, Julien, 2056 Dombresson (CH); Barrot, François, 3235 Erlach (CH)
(74) Mandataire: P&TS SA (AG, Ltd.)

(56) Documents cités:
- EP-A1- 3 410 229
- EP-A2- 2 273 323
- EP-B1- 3 299 905
- CH-A2- 715 024

## Description

### Domaine technique

La présente invention concerne le domaine des oscillateurs mécaniques pour un mouvement horloger. Plus particulièrement, la présente invention concerne un oscillateur mécanique permettant de corriger le défaut d'isochronisme de l'oscillateur.

### Etat de la technique

Un oscillateur à guidage flexible est constitué d'un balancier (inertie) et d'un pivot flexible ayant la double fonction de rappel élastique et de guidage en rotation du balancier. Un tel oscillateur à guidage flexible est décrit par exemple dans le document EP3299905B1. Le pivot flexible est composé d'une pluralité d'éléments flexibles, souvent des lames, liées les unes aux autres par des éléments rigides. Les lames élastiques sont réalisées avec des procédés de fabrication tel que la gravure ionique réactive profonde (en anglais *Deep Reactive Ion Etching, DRIE*) dans le cas du silicium qui permet d'obtenir des épaisseurs de lames précise à ± 0.5 µm. Suivant la topologie du pivot flexible, une telle variation d'épaisseur peut avoir une influence non-seulement sur la fréquence de l'oscillateur mais aussi sur son défaut d'isochronisme (variation de la fréquence lorsque l'amplitude de l'oscillation varie). Comme le défaut d'épaisseur n'est pas systématique, il peut être nécessaire de régler l'isochronisme du pivot. De plus, les lames d'un pivot flexible peuvent être réparties sur plusieurs pièces assemblées manuellement ou assemblées au niveau du wafer (cas du silicium). Les imprécisions d'assemblage peuvent également engendrer un défaut d'isochronisme. Dans tous les cas, ce défaut d'isochronisme se manifeste par une modification de la relation entre le couple de rappel élastique du pivot flexible et l'angle de rotation du pivot.

Ainsi, corriger ce défaut d'isochronisme revient à agir sur le couple élastique, typiquement en ajoutant un ressort en parallèle au pivot flexible. Le réglage de l'isochronisme peut alors se faire en agissant sur la raideur de ce second ressort ou en le préchargeant. Cette correction est délicate car il est difficile de régler l'isochronisme sans dégrader une autre propriété du pivot flexible telle que sa sensibilité à la gravité. La fréquence propre de l'oscillateur peut également être affectée mais cette dernière peut être réglée dans un second temps typiquement en agissant sur l'inertie du balancier. A noter encore que l'isochronisme est une propriété fondamentale pour un oscillateur car ce dernier est alimenté par un couple mécanique qui varie dans le temps ce qui affecte l'amplitude du balancier. Si l'oscillateur n'est pas isochrone, sa fréquence variera dans le temps et la montre sera alors imprécise.

Le document EP2273323 décrit un oscillateur mécanique oscillant autour d'un axe sans pivot, comprenant plusieurs systèmes élastiques reliant la serge et la portion de fixation. Cet oscillateur est notamment caractérisé en ce qu'il comporte au moins un système de précontrainte en traction ou en compression des lames d'un organe de rappel. Le système de précontrainte permet d'ajuster la fréquence propre de l'oscillateur via un ressort supplémentaire pouvant être plus ou moins tendu

Le document EP3722888 décrit un oscillateur mécanique comprenant un système de compensation permettant de corriger l'isochronisme de l'oscillateur. Le système de compensation est un système ressort supplémentaire qui peut être ajusté à l'aide d'un curseur coulissant.

Le document WO2017157870 présente un oscillateur monolithique qui comporte un support et un organe réglant inertiel relié au support par une suspension élastique. La suspension élastique comporte une liaison élastique supplémentaire de réglage ayant une extrémité réglable par rapport au support, de manière à modifier la raideur globale de la suspension élastique et donc la fréquence d'oscillation de l'organe réglant inertie.

Le document CH715024 décrit un oscillateur mécanique comprenant au moins une embase agencée pour être fixée à une platine ou un pont d'un mouvement d'horlogerie, et au moins un élément inertiel agencé pour osciller autour d'un axe de pivotement virtuel de position fixe par rapport à l'embase, dans un plan de pivotement perpendiculaire à l'axe de pivotement virtuel. Chaque élément inertiel est suspendu à l'embase par plusieurs liaisons flexibles comportant chacune au moins une lame élastique, et les liaisons flexibles définissent ensemble l'axe de pivotement virtuel.

Le document EP3410229 décrit un composant horloger comprenant une partie mobile, un support et un pivot flexible reliant la partie mobile au support pour guider la partie mobile en rotation par rapport au support autour d'un axe de rotation virtuel. Le pivot flexible est agencé pour rappeler élastiquement la partie mobile vers une position de repos.

Le système de réglage des oscillateurs décrits ci-dessus agit de manière asymétrique et peut déséquilibrer l'axe de pivotement.

### Bref résumé de l'invention

La présente invention concerne un oscillateur mécanique pour un mouvement horloger. L'oscillateur comprend une partie fixe destinée à être liée à un élément fixe du mouvement, un balancier coaxial avec un axe de pivotement, et au moins trois liaisons flexibles configurées de sorte que le balancier puisse osciller dans un plan d'oscillation sensiblement perpendiculaire à l'axe de pivotement. Chaque liaison flexible s'étend radialement par rapport à l'axe de pivotement et relie la partie fixe au balancier. Chaque liaison flexible comprend un premier élément flexible et un second élément flexible, sensiblement coplanaires dans un plan axial parallèle à l'axe de pivotement. Une première extrémité du premier élément flexible est liée à la partie fixe et une première extrémité du second élément flexible est liée rigidement au balancier. Une seconde extrémité le premier élément flexible et du second élément flexible sont reliées par une liaison rigide. L'oscillateur comprend un élément de précharge configuré pour appliquer une précharge sur au moins l'une des liaisons rigides dans une direction sensiblement radiale.

La précharge appliquée par l'élément de précharge permet de modifier la relation couple élastique et angle de rotation et de minimiser le défaut d'isochronisme de l'oscillateur dans une gamme d'amplitude de fonctionnement normal de ce dernier. L'élément de précharge agit de manière symétrique et ne déséquilibre pas l'axe de pivotement. La sensibilité de l'oscillateur à la gravité est conservée en présence de la précharge appliquée.

Contrairement aux systèmes de correction d'isochronisme proposés dans l'état de l'art, l'élément de précharge n'induit pratiquement pas d'encombrement supplémentaire à l'oscillateur et est simple à produire. L'élément de précharge peut être ajouté à oscillateur existant sans nécessiter d'étapes d'assemblage complexes.

### Brève description des figures

Des exemples de mise en œuvre de l'invention sont indiqués dans la description illustrée par les figures annexées dans lesquelles :
la figure 1 illustre un oscillateur mécanique comprenant des liaisons flexibles et un cadre de couplage comportant des arcs, selon un mode de réalisation;
la figure 2 représente un détail d'une portion d'un arc lié à un liaisons flexible, ainsi qu'un élément de précharge, selon un mode de réalisation; et
la figure 3 montre une courbe d'isochronisme de l'oscillateur comprenant des liaisons flexibles, ne présentant pas de défaut d'épaisseur (courbe C1), présentant un défaut d'épaisseur non corrigé (courbe C2), et présentant un défaut d'épaisseur corrigé par l'élément de précharge (courbe C3).

### Exemple(s) de mode de réalisation de l'invention

La figure 1 illustre un oscillateur mécanique pour un mouvement horloger, selon un mode de réalisation. L'oscillateur comprend une partie fixe 15 destinée à être fixée à une partie fixe du mouvement horloger (non représenté). La partie fixe 15 comprend une portion centrale fixe 30. Un élément inertiel 10 (par exemple un balancier) est monté coaxial avec un axe de pivotement A. Un tel oscillateur est décrit dans le brevet EP3299905B1 de la présente demanderesse.

Une liaison rigide 16, supportant l'élément inertiel 10, s'étend radialement entre une portion centrale mobile 31 et l'élément inertiel 10. Dans l'exemple illustré, la portion centrale fixe 30 et la portion centrale mobile 31 prennent la forme d'un moyeu autour de l'axe de pivotement A. La liaison rigide comporte trois bras 16, 17 arrangés radialement. Plus particulièrement, chaque bras comporte un premier bras 16 connecté en série avec un second bras 17 par l'intermédiaire d'une structure annulaire 18. D'autres dispositions de la liaison rigide sont également possibles sans changer le champ d'application de l'oscillateur mécanique. Par exemple, la liaison rigide peut comporter qu'un seul ou plusieurs bras 16 reliant rigidement et directement la portion centrale mobile 31 à l'élément inertiel 10.

L'oscillateur mécanique comprend en outre un élément de rappel élastique 20 configuré de sorte que l'élément inertiel 10 puisse osciller dans un plan d'oscillation Pₒ sensiblement perpendiculaire à l'axe de pivotement A. Selon le mode de réalisation illustré, l'élément de rappel élastique comporte trois liaisons flexibles 20. Chaque liaison flexible 20 s'étend radialement par rapport à l'axe de pivotement A de manière à relier la partie fixe 15 à l'élément inertiel 10 (par l'intermédiaire de la portion centrale fixe 30).

Plus particulièrement, chaque liaison flexible 20 comprend un premier élément flexible 21 et un second élément flexible 22 sensiblement coplanaire au premier élément flexible 21 dans un plan axial Pₐ parallèle à l'axe de pivotement A (et perpendiculaire au plan d'oscillation Pₒ). Une extrémité proche de l'axe de pivotement A du premier élément flexible 21 est liée à la portion centrale fixe 30, et celle du second élément flexible 22 est liée la liaison rigide 16. Les premier et second éléments flexibles 21, 22 sont liés ensemble à leur autre extrémité par une liaison rigide 50.

Selon un mode de réalisation, l'oscillateur mécanique comprend un élément de précharge 60 configuré pour appliquer une précharge sur au moins l'une des liaisons rigides 50 dans une direction sensiblement radiale.

Pour que le défaut d'isochronisme de l'oscillateur soit minimal, les raideurs du premier et du second élément flexible 21, 22 doivent être identiques. En pratique, dans le cas où le premier et second élément flexible 21, 22 sont des lames, une différence d'épaisseur entre ces lames, dues aux tolérances de fabrications, existe et produit une différence de raideur qui induit un défaut d'isochronisme qu'il convient de minimiser sur l'amplitude de fonctionnement typique de l'oscillateur. Cette différence de raideur modifie la relation entre le couple élastique et l'angle de rotation de l'oscillateur. La précharge appliquée permet de modifier la relation entre le couple élastique et l'angle de rotation, afin de minimiser le défaut d'isochronisme de l'oscillateur dans une gamme d'amplitude de fonctionnement normal de l'oscillateur.

Selon une forme d'exécution illustrée à la figure 1, l'oscillateur comprend un cadre de couplage 40 comportant trois arcs 41 reliés les uns aux autres par leurs extrémités. Chaque arc 41 comprend une lame de couplage intérieure 42 et une lame de couplage extérieure 43 sensiblement coplanaires dans le plan d'oscillation Pₒ. . Dans cette configuration, l'élément de précharge 60 est configuré pour précharger au moins l'un des arcs 41. L'arc 41 préchargé applique alors la précharge sur au moins l'une des liaisons rigides 50 dans une direction sensiblement radiale.

L'élément de précharge 60 peut être configuré pour précharger un seul des arcs 41 ou chacun des arcs 41. Chaque arc 41 préchargé applique alors la précharge sur au moins l'une des liaisons rigides 50 dans une direction sensiblement radiale (vers la portion centrale fixe 30).

L'élément de précharge 60 peut être configuré pour déformer en flexion la lame de couplage extérieure 43.

Il faut noter que le cadre de couplage 40 permet, même en absence de l'élément de précharge 60, d'éviter que les liaisons flexibles 20 ne subissent de torsion. En effet en cas de torsion des liaisons flexibles 20, par exemple lors de la rotation de l'élément inertiel 10, la sensibilité de l'oscillateur à la gravité est péjorée.

La **figure 2** représente un détail d'une portion d'un arc 41 montrant la lame de couplage intérieure 42 reliée au premier élément flexible 21 et au second élément flexible 22 (non visible sur la figure 2) par l'intermédiaire de la liaison rigide 50. L'élément de précharge comprend un élément intercalaire 60 inséré entre la lame de couplage intérieure 42 et la lame de couplage extérieure 43 formant l'arc 41. L'élément intercalaire 60 applique une précharge sur l'arc 41 par la déformation en flexion de la lame de couplage extérieure 43. L'élément intercalaire 60 peut prendre la forme d'un élément de volume ayant une section constante. Une dimension latérale de l'élément de volume peut être prédéterminée, de manière à ajuster le degré de déformation de la lame de couplage extérieure 43 et à obtenir une précharge souhaitée. Par exemple, l'élément intercalaire 60 peut comprendre un élément cylindrique (tel une pastille) ayant un diamètre prédéterminé.

Dans la figure 2 l'élément intercalaire 60 en ligne continue possède un diamètre qui déforme peu la lame de couplage extérieure 43 et applique une faible précharge. Représentés en traitillés, l'élément intercalaire 60' de plus grand diamètre produit une plus grande déformation de la lame de couplage extérieure 43' et applique une précharge plus élevée.

L'élément intercalaire 60 peut être réalisé en silicium ou tout autre matériau pouvant être usiné avec précision. Des éléments intercalaires 60 de différents diamètres permettent de précharger l'arc 41 en fonction de l'ampleur du défaut d'isochronisme à corriger. Une fois la correction effectuée, l'élément intercalaire 60 peut être fixé à l'oscillateur.

Alternativement, l'élément intercalaire 60 peut comprendre un élément de volume ayant une dimension latérale ajustable. Un tel élément intercalaire 60 peut comprendre par exemple une vis excentrique. Dans ce cas, la précharge peut être ajustée lorsque l'élément intercalaire 60 est inséré entre la lame de couplage intérieure 42 et la lame de couplage extérieure 43. L'élément intercalaire 60 peut également comprendre un élément de volume de section variable, par exemple un volume tronconique. Dans ce cas, la précharge appliquée peut être ajustée en déplaçant l'élément intercalaire 60 entre la lame de couplage intérieure 42 et la lame de couplage extérieure 43, par exemple dans une direction sensiblement perpendiculaire à ces lames 42, 43.

Selon une forme d'exécution, l'élément intercalaire 60 peut être inséré au niveau de la liaison rigide 50. Dans cette configuration, la force de précharge, exercée par l'élément intercalaire 60 sur l'arc 41, est transmise aux premier et second éléments flexibles 21, 22 par l'intermédiaire de la liaison rigide 50.

L'élément intercalaire 60 peut être configuré pour permettre de modifier la précharge appliquée sur chacune des liaisons flexibles 20 de manière indépendante. Par exemple, le diamètre de l'élément intercalaire 60 peut être ajusté indépendamment pour chacune des liaisons flexibles 20. L'application d'une précharge sensiblement identique sur chacune des liaisons flexibles 20 est souvent préférable afin de ne pas péjorer la sensibilité de l'oscillateur à la gravité. Par exemple, un réglage axisymétrique simple peut être obtenu avec des éléments de volume 60 identiques pour chaque liaisons flexibles 20 peut être réalisé afin de ne pas déséquilibrer le pivot et conserver une sensibilité à la gravité identique à celle du pivot sans précharge. Néanmoins, si la correction est petite, il est possible de précharger une seule des liaisons flexibles 20.

L'élément intercalaire 60 peut être configuré pour appliquer la précharge sur seulement l'un des premiers et seconds éléments flexibles 21, 22 de la liaison flexible 20.

La **figure 3** compare une courbe d'isochronisme de l'oscillateur comprenant des liaisons flexibles 20 ne présentant pas de défaut d'épaisseur (courbe C1) avec une courbe d'isochronisme de l'oscillateur dont les liaisons flexibles 20 présentent un défaut de ±0.5 µm d'épaisseur et sans correction (courbe C2). Ici, chacune des premiers et seconds éléments flexibles 21, 22 comprend une lame. Un défaut de ±0.5 µm d'épaisseur correspond à un défaut par rapport à l'épaisseur nominale visée, par exemple, une lame du premier et/ou second éléments flexibles 21, 22 de l'une des liaisons flexibles 20 est 0.5 µm plus épaisse et une lame du premier et/ou second éléments flexibles 21, 22 d'une autre liaison flexible 20 est 0.5 µm moins épaisse. La courbe d'isochronisme de l'oscillateur indiquée par C3 correspond à l'oscillateur ayant le même défaut d'épaisseur que pour la courbe C2 et comportant l'élément de précharge 60. L'élément de précharge 60 permet de corriger le défaut d'isochronisme de l'oscillateur de sorte que la variation de marche de l'oscillateur est sensiblement nulle (plus petite qu'environ 1%) pour une gamme d'amplitude d'oscillation de l'oscillateur en fonctionnement normal. Dans l'exemple de la figure 3, la gamme d'amplitude d'oscillation de l'oscillateur en fonctionnement normal est comprise entre 16° et 20°.

### Numéros de référence employés sur les figures

- 10: élément inertiel, balancier
- 15: partie fixe
- 16: premier bras
- 17: second bras
- 18: structure annulaire
- 20: élément de rappel élastique, liaisons flexibles
- 21: premier élément flexible
- 22: second élément flexible
- 30: portion centrale fixe
- 31: portion centrale mobile
- 40: cadre de couplage
- 41: arc
- 42: lame de couplage intérieure
- 43, 43': lame de couplage extérieure
- 50: liaison rigide
- 60, 60': élément intercalaire
- A: axe de pivotement
- Pₐ: plan axial
- Pₒ: plan d'oscillation

## Revendications

1. Oscillateur mécanique pour un mouvement horloger, l'oscillateur comprenant:
une partie fixe (15) destinée à être liée à un élément fixe du mouvement;
un élément inertiel (10) coaxial avec un axe de pivotement (A);
au moins trois liaisons flexibles (20) configurées de sorte que l'élément inertiel (10) puisse osciller dans un plan d'oscillation (Pₒ) sensiblement perpendiculaire à l'axe de pivotement (A);
chaque liaison flexible (20) s'étendant radialement par rapport à l'axe de pivotement (A) et reliant la partie fixe (15) à l'élément inertiel (10), chaque liaison flexible (20) comprenant un premier élément flexible (21) et un second élément flexible (22), sensiblement coplanaires dans un plan axial (Pₐ) parallèle à l'axe de pivotement (A);
une première extrémité du premier élément flexible (21) étant liée à la partie fixe (15) et une première extrémité du second élément flexible (22) étant liée rigidement à l'élément inertiel (10);
une seconde extrémité du premier élément flexible (21) et du second élément flexible (22) étant reliées par une liaison rigide (50);
**caractérisé en ce que**
l'oscillateur comprend un élément de précharge (60) configuré pour appliquer une précharge sur au moins l'une des liaisons rigides (50) dans une direction sensiblement radiale.

2. L'oscillateur selon la revendication 1,
comprenant un cadre de couplage (40) comportant au moins trois arcs (41) reliés les uns aux autres par leurs extrémités, chaque arc (41) comprenant une lame de couplage intérieure (42) et une lame de couplage extérieure (43) sensiblement coplanaires dans le plan d'oscillation (Pₒ), le second élément flexible (22) étant relié, à la liaison rigide (50), sensiblement au centre de l'arc (41) ;
l'élément de précharge (60) étant configuré pour appliquer la précharge à au moins l'un des arcs (41) dans la direction sensiblement radiale.

3. L'oscillateur selon la revendication 2,
dans lequel l'élément de précharge (60) est configuré pour déformer en flexion la lame de couplage extérieure (43).

4. L'oscillateur selon la revendication 3,
dans lequel l'élément de précharge (60) comprend un élément intercalaire (60) compris entre la lame de couplage intérieure (42) et la lame de couplage extérieure (43).

5. L'oscillateur selon la revendication 4,
dans lequel l'élément intercalaire (60) est configuré pour appliquer la précharge de manière indépendante sur chacune des liaisons flexibles (20).

6. L'oscillateur selon la revendication 4 ou 5,
dans lequel l'élément intercalaire (60) est configuré pour appliquer une précharge sensiblement identique sur chacune des liaisons flexibles (20).

7. L'oscillateur selon l'une des revendications 4 à 6,
dans lequel l'élément intercalaire (60) est configuré pour appliquer la précharge sur seulement l'un des premiers et seconds éléments flexibles (21, 22) ou les deux éléments flexibles (21, 22).

8. L'oscillateur selon l'une des revendications 4 à 7,
dans lequel l'élément intercalaire (60) est inséré au niveau de la liaison rigide (50).

9. L'oscillateur selon la revendication 4 ou 8,
dans lequel l'élément intercalaire (60) comprend un élément de volume ayant une dimension latérale prédéterminée de manière à obtenir une précharge souhaitée.

10. L'oscillateur selon la revendication 9,
dans lequel l'élément de volume est de section constante.

11. L'oscillateur selon la revendication 4 ou 8,
dans lequel l'élément intercalaire (60) comprend un élément de volume ayant une dimension latérale ajustable.

12. L'oscillateur selon la revendication 11,
dans lequel l'élément de volume est de section variable.

13. L'oscillateur selon l'une des revendications 4 à 12,
dans lequel l'élément intercalaire (60) est réalisé en silicium.

## Patentansprüche

1. Mechanischer Oszillator für ein Uhrwerk, wobei der Oszillator umfasst:
einen feststehenden Teil (15), welcher dazu bestimmt ist, mit einem feststehenden Element des Uhrwerks verbunden zu werden;
ein Trägheitselement (10), welches koaxial zu einer Schwenkachse (A) verläuft;
mindestens drei flexible Verbindungen (20), welche derart konfiguriert sind, dass das Trägheitselement (10) in einer Schwingungsebene (Pₒ) schwingen kann, die im Wesentlichen senkrecht zur Schwenkachse (A) verläuft;
wobei sich jede flexible Verbindung (20) radial in Bezug auf die Schwenkachse (A) erstreckt und den feststehenden Teil (15) mit dem Trägheitselement (10) verbindet, wobei jede flexible Verbindung (20) ein erstes flexibles Element (21) und ein zweites flexibles Element (22) umfasst, die im Wesentlichen koplanar in einer Axialebene (Pₐ) parallel zur Schwenkachse (A) liegen;
wobei ein erstes Ende des ersten flexiblen Elements (21) mit dem feststehenden Teil (15) verbunden ist und ein erstes Ende des zweiten flexiblen Elements (22) starr mit dem Trägheitselement (10) verbunden ist;
wobei ein zweites Ende des ersten flexiblen Elements (21) und des zweiten flexiblen Elements (22) über eine starre Verbindung (50) miteinander verbunden sind;
**dadurch gekennzeichnet, dass**
der Oszillator ein Vorspannelement (60) umfasst, welches dazu konfiguriert ist, um eine Vorspannung auf mindestens eine der starren Verbindungen (50) in einer im Wesentlichen radialen Richtung auszuüben.

2. Oszillator gemäss Anspruch 1,
umfassend einen Kopplungsrahmen (40) mit mindestens drei Bögen (41), welche an ihren Enden miteinander verbunden sind, wobei jeder Bogen (41) eine innere Kopplungsklinge (42) und eine äussere Kopplungsklinge (43) umfasst, die im Wesentlichen koplanar in der Schwingungsebene (Pₒ) liegen, wobei das zweite flexible Element (22) mit der starren Verbindung (50) im Wesentlichen in der Mitte des Bogens (41) verbunden ist;
wobei das Vorspannelement (60) dazu konfiguriert ist, um die Vorspannung auf mindestens einen der Bögen (41) in der im Wesentlichen radialen Richtung auszuüben.

3. Oszillator gemäss Anspruch 2, worin das Vorspannelement (60) dazu konfiguriert ist, um die äussere Kopplungsklinge (43) durch Biegung zu verformen.

4. Oszillator gemäss Anspruch 3, worin das Vorspannelement (60) ein Zwischenelement (60) umfasst, welches zwischen der inneren Kopplungsklinge (42) und der äusseren Kopplungsklinge (43) angeordnet ist.

5. Oszillator gemäss Anspruch 4, worin das Zwischenelement (60) dazu konfiguriert ist, um die Vorspannung unabhängig auf jede der flexiblen Verbindungen (20) auszuüben.

6. Oszillator gemäss Anspruch 4 oder 5, worin das Zwischenelement (60) dazu konfiguriert ist, um eine im Wesentlichen identische Vorspannung auf jede der flexiblen Verbindungen (20) auszuüben.

7. Oszillator gemäss einem der Ansprüche 4 bis 6, worin das Zwischenelement (60) dazu konfiguriert ist, um die Vorspannung auf nur eines der ersten und zweiten flexiblen Elemente (21, 22) oder auf beide flexiblen Elemente (21, 22) auszuüben.

8. Oszillator gemäss einem der Ansprüche 4 bis 7, worin das Zwischenelement (60) im Bereich der starren Verbindung (50) eingefügt ist.

9. Oszillator gemäss Anspruch 4 oder 8, worin das Zwischenelement (60) ein Volumenelement mit einer vorbestimmten seitlichen Abmessung umfasst, um eine gewünschte Vorspannung zu erhalten.

10. Oszillator gemäss Anspruch 9, worin das Volumenelement einen konstanten Querschnitt aufweist.

11. Oszillator gemäss Anspruch 4 oder 8, worin das Zwischenelement (60) ein Volumenelement mit einer einstellbaren seitlichen Abmessung umfasst.

12. Oszillator gemäss Anspruch 11, worin das Volumenelement einen variablen Querschnitt aufweist.

13. Oszillator gemäss einem der Ansprüche 4 bis 12, worin das Zwischenelement (60) aus Silizium gefertigt ist.

## Claims

1. Mechanical oscillator for a watch movement, the oscillator comprising:
a fixed part (15) intended to be connected to a fixed element of the movement;
an inertial element (10) coaxial with a pivot axis (A);
at least three flexible links (20) configured so that the inertial element (10) can oscillate in an oscillation plane (Pₒ) substantially perpendicular to the pivot axis (A);
each flexible link (20) extending radially with respect to the pivot axis (A) and connecting the fixed part (15) to the inertial element (10), each flexible link (20) comprising a first flexible element (21) and a second flexible element (22), substantially coplanar in an axial plane (Pₐ) parallel to the pivot axis (A);
a first end of the first flexible element (21) being connected to the fixed part (15) and a first end of the second flexible element (22) being rigidly connected to the inertial element (10);
a second end of the first flexible element (21) and the second flexible element (22) being connected by a rigid link (50);
**characterized in that**
the oscillator comprises a preload element (60) configured to apply a preload to at least one of the rigid links (50) in a substantially radial direction.

2. The oscillator according to claim 1,
comprising a coupling frame (40) having at least three arcs (41) connected to each other at their ends, each arc (41) comprising an inner coupling blade (42) and an outer coupling blade (43) substantially coplanar in the oscillation plane (Pₒ), the second flexible element (22) being connected to the rigid link (50) substantially at the center of the arc (41);
the preload element (60) being configured to apply the preload to at least one of the arcs (41) in the substantially radial direction.

3. The oscillator according to claim 2,
wherein the preload element (60) is configured to flexibly deform the outer coupling blade (43).

4. The oscillator according to claim 3,
wherein the preload element (60) comprises a spacer element (60) between the inner coupling blade (42) and the outer coupling blade (43).

5. The oscillator according to claim 4,
wherein the spacer element (60) is configured to apply the preload independently to each of the flexible links (20).

6. The oscillator according to claim 4 or 5,
wherein the spacer element (60) is configured to apply a substantially identical preload to each of the flexible links (20).

7. The oscillator according to any one of claims 4 to 6,
wherein the spacer element (60) is configured to apply the preload to only one of the first and second flexible elements (21, 22) or both flexible elements (21, 22).

8. The oscillator according to any one of claims 4 to 7,
wherein the spacer element (60) is inserted at the rigid link (50).

9. The oscillator according to claim 4 or 8,
wherein the spacer element (60) comprises a volume element having a predetermined lateral dimension so as to obtain a desired preload.

10. The oscillator according to claim 9,
wherein the volume element is of constant cross-section.

11. The oscillator according to claim 4 or 8,
wherein the spacer element (60) comprises a volume element having an adjustable lateral dimension.

12. The oscillator according to claim 11,
wherein the volume element has a variable cross-section.

13. The oscillator according to any of claims 4 to 12,
wherein the spacer element (60) is made of silicon.
